# EUROPÄISCHE PATENTSCHRIFT

(11) **EP 1 412 621 B1**
(45) Veröffentlichungstag und Bekanntmachung des Hinweises auf die Patenterteilung: **26.04.2006**
(21) Anmeldenummer: 02787108.6
(22) Anmeldetag: 03.07.2002
(51) Int. Cl.: F01L 13/00, F02D 13/02

(54) **VARIABLE HUBVENTILSTEUERUNG**
VARIABLE VALVE-STROKE CONTROLLER
COMMANDE VARIABLE DE COURSE DE SOUPAPE

(30) Priorität: 17.07.2001 DE 10136612
(43) Veröffentlichungstag der Anmeldung: 28.04.2004
(73) Patentinhaber: ThyssenKrupp Automotive AG, 44793 Bochum (DE)
(72) Erfinder: NAUMANN, Herbert, 25335 Elmshorn (DE); Schön, Helmut, Dr-Ing., 6820 Frastanz (AT)
(86) Internationale Anmeldenummer: PCT/EP2002/007321
(87) Internationale Veröffentlichungsnummer: WO 2003/008772

(56) Entgegenhaltungen:
- EP-A- 0 717 174
- WO-A-98/03778
- DE-A- 4 220 816
- DE-A- 4 326 331
- DE-A- 19 708 484
- US-A- 5 373 818
- US-A- 5 899 180

## Beschreibung

Die Erfindung bezieht sich auf mechanische, variable Hubventilsteuerungen durch die bei Einzelventilen oder Ventligruppen während des Betriebes der Kraftmaschine der Ventilhub stufenlos von einer maximalen Länge bis auf ein ständiges Geschlossenhalten eingestellt und gleichzeitig die Öffnungsdauer der Ventile verändert werden können, wobei die Ventile durch Schwinghebel angetrieben werden, die selbst durch Schwing-, Kipp- oder Winkelhebel beaufschlagt werden, durch deren Positionsveränderung der Hub und die Öffnungszeit der Ventile verändert werden.

Mit Ausnahme einer Hubventilsteuerung wird durch die Hubventilsteuerungen eine Betätigung der Ventile in den unteren Drehzahlbereichen der Kraftmaschine ermöglicht, bei der, wie von den Motorenentwickiern gefordert, bei einem eingestellten, reduzierten Ventilhub ein erheblich verkleinerter Drehwinkel für den Öffnungsbereich der Ventile und ein zu dem Drehwinkel der Ventilöffnung weitergehend verkürzter Drehwinkel für den Vorgang der Öffnung und des Schließens der Ventile erzielt wird.

Mit Ausnahme einer weiteren Hubventilsteuerung erfolgt während einer Verstellung der Hubventilsteuerungen keine oder nur eine geringfügige Phasenverschiebung der Ventilbetätigung.

Die Hubventilsteuerungen sind für eine drosselfreie Laststeuerung und für eine Ventil- und Zylinderabschaltung einsetzbar.

Ein oder mehrere Ventile können durch die Hubventilsteuerungen abwechselnd durch unterschiedliche Nocken angetrieben werden, wobei die Umschaltung durch eine Verstellung von Steuerhebel, ohne den Einsatz eines schaltbaren Koppelbolzens erfolgt.

Weiterhin wird durch ergänzende Einrichtungen eine Verlängerung der Wartungsintervalle ermöglicht.

Aus der DE 43 26331 A1 ist beispielsweise ein Ventiltrieb einer Brennkraftmaschine mit zumindest zwei parallel wirkenden, jeweils durch einen Nocken sowie einem übertragungsglied betätigten Hubventilen je Zylinder, wobei der Ventilhubverlauf der Hubventile voneinander verschiedenartig verstellbar ist. Um dies zu erreichen, sind die Abstützpunkte der Übertragungsglieder über verdrehbare, auf einer gemeinsamen Exzenterwelle liegende Exzenter verstellbar und die Erhebungskurven der zumindest zwei Exzenter je Zylinder unterscheiden sich voneinander. Femer ist vorgesehen, dass das übertragungsglied als ein sich am Exzenter abstützender Schlepphebel, der auf einen Schwinghebel einwirkt, ausgebildet ist

Der Erfindung liegt die Aufgabe zugrunde, eine alternative Hubventilsteuerung vorzuschlagen.

Diese Aufgabe wird gelöst durch eine Hubventilsteuerung mit den Merkmalen des Patentanspruchs 1. Vorteilhafte Weiterbildungen der Hubventilsteuerung sind in den Unteransprüchen 2 bis 6 angegeben.

Fig. 1 zeigt eine Hubventilsteuerung mit zwei beiderseitig an einer Stellscheibe angeordneten Schwinghebeln, die jeweils von einem Nocken angetriebenen werden und selbst einen Schwinghebel antreiben, der ein Ventil betätigt.

Fig. 2 zeigt eine Hubventilsteuerung in einer gegenüber Fig. 1 anderen Ausführungsform.

Fig. 1 zeigt eine im Zylinderkopf angeordnete Hubventilsteuerung, die für die gleichzeitige Betätigung von zwei Ventilen **51** vorgesehen ist. Gemäß der Erfindung weist die Hubventilsteuerung eine Stellscheibe **52** auf, die in einem mit dem Zylinderkopf **53** verbundenem Lagerbock **54** drehbar gelagert ist, der gleichzeitig als Lagerung der Nockenwelle **55,** Lagerung einer Steuerwelle **56** und Halterung der Rückstellfedem **57** dient. Die Stellscheibe **52** weist in ihrem seitlichen Bereich eine Achse **58** auf, auf der beiderseitig von der Stellscheibe **52** je ein Schwinghebel **59** angeordnet ist, wobei beide Schwinghebel **59** mit ihrer Nockenrolle **60** von oben durch je einem Nocken 61 angetrieben werden. Die Schwinghebel 59 weisen nach unten gerichtete Kontaktflächen **62** und **63** auf, die etwa parallel zu der Längsachse des Schwinghebels **59** verlaufen, wobei über die Kontaktflächen **62** je ein Schwinghebel **64** über seine Rolle **65** antrieben wird, während durch die Kontaktflächen **63** ein ständiges Geschlossenhalten der Ventile **51** hergestellt wird.
Durch die Hubventilsteuerung kann die Ventilhublänge während des Betriebes der Kraftmaschine stufenlos von einem maximalen Ventilhub bis auf ein ständiges Geschlossenhalten eingestellt werden, wobei sich die Ventilöffnungszeit mit der Verkleinerung des Ventilhubes gleichzeitig verkürzt. Eine Phasenverschiebung der Ventilbetätigung findet statt, wobei hierdurch bei einer geeigneten Nockenwellendrehrichtung ein Nockenwellenversteller ersetzt werden kann.
Die Hubventilsteuerung arbeitet nach dem Prinzip eines Planetengetriebes, bei dem die Rollen **65** der beiden die Ventile **51** betätigenden Schwinghebel **64** die Funktion eines Sonnenrades ausüben, während die Schwinghebel **59** die Funktion von Planetenrädem besitzen und hierbei deren Kontaktflächen **63**, kreisförmig nach außen gewölbt ausgebildet, die Wälzfläche eines Planetenrades bilden. Die Stellscheibe **52** dient als Planetenträger, wobei deren Drehachse gleich der Drehachse der als Sonnenrad dienenden Rollen **65** der Schwinghebels **64** ist, wenn die Ventile **51** geschlossen sind. Hierdurch wird bei einer Drehbewegung der Stellscheibe **52** die auf der Achse **58** gelagerten Schwinghebel **59** kreisförmig um die Drehachse der beiden Rollen **65** und der Stellscheibe **52** bewegt, wobei während der Schwingbewegung des Schwinghebels **59** die Ventile **51** nicht betätigt werden und das Ventilspiel nicht verändert wird, solange die kreisförmige Kontaktfläche **63** in den Außenumfang der Rolle **65** eingreift. Die ein ständiges Geschlossenhalten der Ventile **51** herstellenden Kontaktflächen **63** sind in einem Kreisbogen nach außen gewölbt, deren Radius **R1** einen Mittelpunkt aufweist, der in der Drehachse ihres Schwinghebels **59** liegt und die Summe der Radiuslängen **R1** und der Radiustänge **R2** der Rollen **65** den Abstand **L** zwischen der gemeinsamen Drehachse der Stellscheibe **52** sowie der Rollen **65** und der Achse **58** der Stellscheibe **52** ergibt. Greifen nach einer Verstelldrehung der Stellscheibe **52** die nach innen gewölbten Kontaktflächen **62** in den Außenumfang der Rollen **65** ein, wird der Schwinghebel **64** zuerst mit einer geringen Schwingbewegung in einem kurzen Drehwinkel angetrieben, wobei sich mit einem weitergehenden Eingriff der Kontaktfläche **62** in den Außenumfang der beiden Rollen **65** die Schwingbewegung des Schwinghebels **64** und ihr Drehwinkel gleichzeitig vergrößern.

Für seine Verstellung besitzt die Stellscheibe **52** an ihrem Außenumfang eine kreisförmige, um die Drehachse der Stellscheibe **52** verlaufende Verzahnung **66,** in welche die in dem Lagerbock **54** drehbar gelagerte Steuerwelle **56** mit ihrer Verzahnung eingreift.

In der Winkelstellung **A** ist die Hubventilsteuerung auf den maximalen Ventilhub und in der Winkelstellung **B** auf ein ständiges Geschlossenhalten des Ventiles **52** eingestellt.

Für die Betätigung eines Ventiles **51** oder die gleichzeitige Betätigung von drei Ventilen **51** sind zwei Stellscheiben **52** angeordnet, zwischen denen ein von einem Nocken **61** angetriebener Schwinghebel **59** auf einer Achse **58** angeordnet ist, welche die beiden Stellscheiben **52** verbindet. Für die gleichzeitige Betätigung von drei Ventilen **51** sind an den beiden Außenseiten der Stellscheiben **52** auf der aus den Stellscheiben **52** herausragenden Achse **58** je ein weiterer von einem Nocken **61** angetriebener Schwinghebel **59** angeordnet, wobei alle Schwinghebel **59** ihre Ventile **51** über die unter ihnen angeordneten Schwinghebel **64** antreiben.

Da der Antrieb der Schwinghebel **59** über die Nocken **61** nur in einer Richtung erfolgt, sind für den Antrieb der Schwinghebel **59** in der Gegenrichtung als Drehfeder ausgebildete Rückstellfedem **57** angeordnet, wodurch die Schwinghebel **59** mit ihrer Nockenrolle **60** gegen die Nocken **61** gedrückt werden. Hierbei sind die Schenkel der Rückstellfedern **57** für ihre einfache Montage und Befestigung in der Stoßfuge der für die Nockenwelle **55** vorgesehenen geteilten Lagerung des Lagerbockes **54** eingelegt und festgeklemmt.

Durch nebeneinander angeordnete und gegeneinander um 180° verschwenkte, auf unterschiedliche Achsen **58** der Stelischeiben **58** angeordnete Schwinghebel **59** können die Ventile **51** durch unterschiedliche Nocken **61** betätigt werden. Die schwinghebel **59** sind auf der Stellscheibe **52** derart auf mindestens zwei Achsen **58** angeordnet, dass durch ein Verdrehen der Stellscheibe **52** eine Gruppe der in eine Drehrichtung weisenden Schwinghebel **59** sich dem Nockeneingriff zuwendet, während gleichzeitig eine andere Gruppe der in die entgegengesetzte Drehrichtung weisenden Schwinghebel **59** sich dem Nockeneingriff entzieht.

Bei der in Fig. 1 gezeigten Hubventilsteuerung ist es auch möglich, als Stellelement anstatt der beschriebenen Stellscheibe **52** einen Stellhebel **83** zu verwenden, wie dieses In Fig. 2 gezeigt wird. Die Schwenkachse dieses Stellhebels **83** muss dabei, ebenso wie bei der Stellscheibe **52** mit der Schwenkachse der Rolle **65** des Schwinghebels **64** fluchten, wenn das zugehörige Ventil **51** geschlossen ist. Der Stellhebel **83** kann als Winkelhebel ausgebildet sein und weist dann entfernt zu seiner Schwenkachse eine achsparallele Schwenkaufnahme mit der Achse **58** zur schwenkbaren Lagerung des Schwinghebels **59** auf. Der Stellhebel **83** hat somit die gleiche Funktion wie die Stellscheibe **52.**

Sowohl die Stellscheibe **52** als auch alternativ der Stellhebel **83** können einseitig oder die Hubventilsteuerung übergreifend beidseitig angeordnet sein. Die Verdrehung des Stellhebels **83** kann, wie in Fig. 2 gezeigt, indirekt über eine Steuerwelle **56** oder auch direkt erfolgen.

## Patentansprüche

1. Hubventilsteuerung für eine stufenlose Veränderung des Ventilhubes und für ein ständiges Geschlossenhalten der Ventile während des Betriebes der Kraftmaschine, bei welcher Hubventilsteuerung in einem mit dem Zylinderkopf **(53)** verbundenen Lagerbock **(54)** ein Stellelement **(52)** drehbar gelagert ist, das eine auf ihr exzentrisch angeordnete Achse **(58)** aufweist, auf der schwenkbar wenigstens ein Schwinghebel **(59)** angeordnet ist, der Ober eine Nockenrolle **(60)** von einem Nocken **(61)** angetrieben wird, wobei der Schwinghebel **(59)** mit seinen Kontaktflächen **(62 und 63)** Ventile **(51)** betätigende Schwinghebel **(64)** über ihre Rolle **(65)** antreibt, hierbei ist bei geschlossenem Ventil **(51)** die Drehachse des Stellelements **(52)** gleich der Drehachse der Rollen **(65)** wobei die ein ständiges Geschlossenhalten der Ventile **(51)** herstellenden Kontaktflächen **(63)** in einem Kreisbogen nach außen gewölbt sind, deren Radius **(R1)** einen Mittelpunkt aufweist, der in der Drehachse ihres schwinghebels **(59)** liegt und die Summe der Radiuslängen (**R1**) und der Radiuslänge **(R2)** der Rollen **(65)** den Abstand **(L)** zwischen der bei geschlossenem Ventil **(51)** gemeinsamen Drehachse des Stellelements **(52)** sowie der Rollen **(65)** und der Achse **(58)** des Stellelements **(52)** ergibt.

2. Hubventilsteuerung nach Anspruch 1, **dadurch gekennzeichnet, dass** das Stellelement als Stellscheibe **(52)** ausgebildet ist und auf der Achse **(58)** beiderseitig von der Stellscheibe **(52)** drehbar schwinghebel **(59)** angeordnet sind, die über die Nockenrolle **(60)** von dem Nocken **(61)** angetrieben werden.

3. Hubventilsteuerung nach Anspruch 1 oder 2, **dadurch gekennzeichnet, dass** für die Betätigung von einem Ventil **(51)** als Stellelement zwei Stellscheiben **(52)** oder Stellhebel **(83)** angeordnet sind, zwischen denen ein von einem Nocken **(61)** angetriebener schwinghebel **(59)** auf einer beide Stellscheiben **(52)** verbindenden Achse **(58)** drehbar gelagert sind und bei einer Betätigung von drei Ventilen **(51)** von einem Nocken **(61)** angetriebene Schwinghebel **(59)** auf der aus den Außenseiten der Stetischeibe **(52)** herausragenden Achse **(58)** drehbar gelagert sind.

4. Hubventilsteuerung nach einem der voranstehenden Ansprüche, **dadurch gekennzeichnet, dass** durch nebeneinander angeordnete und gegeneinander um 180° verschwenkte, auf mindestens zwei Achsen **(58)** der Stellscheiben **(52)** oder Stellhebel **(83)** gelagerte Schwinghebel **(59)**, die auf der Stellscheibe **(52)** entsprechend positioniert sind, die Ventile **(51)** nacheinander durch unterschiedliche Nocken **(61) dadurch** betätigt werden, indem durch ein Verdrehen der Stellscheibe **(52)** eine Gruppe der in eine Drehrichtung weisenden Schwinghebel **(59)** sich dem Nockeneingriff zuwenden, während gleichzeitig eine andere Gruppe der in die entgegengesetzte Drehrichtung weisenden Schwinghebel **(59)** sich dem Nockeneingriff entziehen.

5. Hubventilsteuerung nach den Ansprüchen 2 bis 4. **dadurch gekennzeichnet, dass** um eine Phasenverschiebung der Ventilbetätigung durch eine Verstellung der Hubventitsteuerung zu vermeiden, die Schwinghebel **(59)** über einen eine Nockenrolle aufweisenden. überwiegend senkrecht verlaufenden Gelenkstab angetrieben werden, wobei die Nockenrolle an einer waagerechten, mit der Struktur des Zylinderkopfes verbundenen Führungsstange befestigt ist.

6. Hubventilsteuerung nach einem der voranstehenden Ansprüche, **dadurch gekennzeichnet, dass** die in den Hubventilsteuerungen angeordneten Nockenrollen und andere für die Betätigung der Ventile angeordnete Rollen vollständig oder teilweise durch angeformte Gleitkörper ersetzt sind.

## Claims

1. Valve stroke controller for continuously varying the valve stroke and for keeping the valves constantly closed during operation of the engine, in which valve stroke controller an actuating element (52) is rotatably mounted in a bearing block (54) connected to the cylinder head (53), said actuating element comprising a spindle (58) which is disposed eccentrically thereon and on which at least one rocker lever (59) is pivotally disposed which is driven via a cam roller (60) by a cam (61), wherein the rocker lever (59) with its contact surfaces (62 and 63) drives, via its roller (65), rocker levers (64) which actuate valves (51), in this case when the valve (51) is closed the rotational axis of the actuating element (52) is the same as the rotational axis of the rollers (65), wherein the contact surfaces (63) which ensure that the valves (51) are kept constantly closed are outwardly curved in an arc of a circle, the radius (R1) of said contact surfaces comprising a centre point which lies in the rotational axis of their rocker lever (59) and the sum of the radius lengths (R1) and the radius length (R2) of the rollers (65) produces the distance (L) between the rotational axis of the actuating element (52) and of the rollers (65), which are the same when the valve (51) is closed, and the spindle (58) of the actuating element (52).

2. Valve stroke controller as claimed in claim 1, **characterised in that** the actuating element is formed as an actuating disc (52) and rocker levers (59) which are driven via the cam roller (60) by the cam (61) are disposed in a rotatable manner on the spindle (58) on both sides of the actuating disc (52).

3. Valve stroke controller as claimed in claim 1 or 2, **characterised in that** for the actuation of one valve (51) two actuating discs (52) or actuating levers (83) are arranged as an actuating element between which a rocker lever (59), which is driven by a cam (61), is mounted in a rotatable manner on a spindle (58) connecting both actuating discs (52) and during an actuation of three valves (51), rocker levers (59) which are driven by a cam (61) are mounted in a rotatable manner on the spindle (58) which protrudes out of the outer sides of the actuating disc (52).

4. Valve stroke controller as claimed in any one of the preceding claims, **characterised in that** by virtue of rocker levers (59) which are disposed adjacent to each other, are pivoted with respect to each other through 180° and are mounted on at least two spindles (58) of the actuating discs (52) or actuating levers (83) and which are positioned accordingly on the actuating disc (52), the valves (51) are actuated consecutively by different cams (61), **in that** by rotating the actuating disc (52) a group of rocker levers (59) facing in one direction of rotation turns towards the cam engagement, while at the same time another group of rocker levers (59) facing in the opposite direction of rotation withdraws from the cam engagement.

5. Valve stroke controller as claimed in claims 2 to 4, **characterised in that** in order to avoid a phase shift of the valve actuation by virtue of an adjustment of the valve stroke controller, the rocker levers (59) are driven via an articulated bar which comprises a cam roller and extends predominantly perpendicularly, wherein the cam roller is attached to a horizontal guide rod which is connected to the structure of the cylinder head.

6. Valve stroke controller as claimed in any one of the preceding claims, **characterised in that** the cam rollers which are disposed in the valve stroke controllers and other rollers which are arranged for the actuation of the valves are replaced completely or in part by integrally formed sliding bodies.

## Revendications

1. Commande de soupape pour faire varier en continu la course de soupapes et pour maintenir les soupapes à l'état constamment fermé pendant le fonctionnement du moteur, commande de soupape par l'intermédiaire de laquelle un organe d'ajustement (52) est monté à rotation dans un support de palier (54) relié à la culasse (53), lequel présente un axe (58) agencé de manière excentrique, sur lequel est agencé au moins un culbuteur (59) pouvant pivoter, qui est entraîné par l'intermédiaire d'un galet de came (60) d'une came (61), le culbuteur (59) entraînant pas ses surfaces de contact (62 et 63) des culbuteurs (64) actionnant des soupapes (51) par l'intermédiaire de leurs galets (65), l'axe de rotation de l'organe d'ajustement (52) étant ainsi, à l'état fermé des soupapes (51), identique à l'axe de rotation des galets (65), les surfaces de contact (63) produisant un état constamment fermé des soupapes (51) étant courbées en arc de cercle vers l'extérieur, le rayon (R1) présentant un centre qui se situe dans l'axe de rotation de son culbuteur (59), et la somme de la longueur du rayon (R1) et de 1a longueur du rayon (R2) du galet (65) faisant la distance (L) entre l'axe de rotation commun de l'organe d'ajustement (52) et des galets (65), à l'état fermé des soupapes (51), et l'axe (58) de l'organe d'ajustement (52).

2. Commande de soupape selon la revendication 1, **caractérisée en ce que** l'organe d'ajustement est réalisé sous la forme d'un disque d'ajustement (52), et des culbuteurs rotatifs (59) sont agencés sur l'axe (58), de part et d'autre du disque d'ajustement (52), lesquels sont entraînés par la came (61), par l'intermédiaire du galet de came (60).

3. Commande de soupape selon la revendication 1 ou 2, **caractérisée en ce que**, pour commander une soupape (51), deux disques d'ajustement (52) ou leviers d'ajustement (83) sont agencés comme organe d'ajustement, entre lesquels un culbuteur (59) entraîné par une came (61) est monté à rotation sur un axe (58) reliant les deux disques d'ajustement (52) et, pour commander trois soupapes (51), des culbuteurs (59) entraînés par une came (61) sont montés à rotation sur l'axe (58) ressortant de la face externe du disque d'ajustement (52).

4. Commande de soupape selon l'une des revendications précédentes, **caractérisée en ce que** les soupapes (51) sont commandées successivement par des cames (61) différentes, par l'intermédiaire de culbuteurs (59) montés sur au moins deux axes (58) des disques d'ajustement (52) ou leviers d'ajustement (83), culbuteurs agencés l'un à côté de l'autre et pivotés de 180° l'un par rapport à l'autre, qui sont positionnés de manière correspondante sur le disque d'ajustement (52), de telle sorte que, par une rotation du disque d'ajustement (52) un groupe des culbuteurs (59) pointant dans une direction de rotation, se place dans le domaine d'action des cames, tandis que simultanément un autre groupe des culbuteurs (59) pointant dans la direction de rotation opposée s'écarte du domaine d'action des cames.

5. Commande de soupape selon les revendications 2 à 4, **caractérisée en ce que**, pour un réduire un déphasage de la commande de soupape produit par un ajustement de la commande de soupape, les culbuteurs (59) sont entraînés par une tringle s'étendant sensiblement verticalement, présentant un galet de came, le galet de came étant fixé à une tige de guidage horizontale, reliée à la structure de la culasse.

6. Commande de soupape selon l'une des revendications précédentes, **caractérisée en ce que** les galets de came agencés dans les commandes de soupapes et d'autres galets agencés pour commander les soupapes, sont remplacés en totalité ou en partie par des organes de glissement façonnés.
